# FASCICULE DE BREVET EUROPEEN

(11) **EP 0 002 162 B1**
(45) Date de publication et mention de la délivrance du brevet: **25.11.1981**
(21) Numéro de dépôt: 78400195.0
(22) Date de dépôt: 22.11.1978
(51) Int. Cl.: E05D 7/083, E04D 13/035

(54) **Mécanisme d'ouverture de fenêtre étanche pour toit en pente**
Öffnungseinrichtung für ein geneigtes Dachfenster
Opening mechanism for a sloping roof window

(30) Priorité: 23.11.1977 FR 7735235
(43) Date de publication de la demande: 30.05.1979
(73) Titulaire: ETABLISSEMENTS POUJOULAT S.A. Société anonyme dite:, F-79270 Frontenay Rohan-Rohan (FR)
(72) Inventeur: Nimal, Gérard, F-79000 Niort (FR); Murzeau, Jack, F-79000 Niort (FR)

## Description

La présente invention est relative à une fenêtre étanche pour toit en pente.

Plus précisement elle est relative à une fenêtre étanche pour toit en pente, comportant un dormant destiné à être fixé sur le toit, un ouvrant destiné à porter le vitrage, et un mécanisme permettant à l'ouvrant de pivoter par rapport au dormant autour d'un axe horizontal situé dans leur région centrale, ce pivotement faisant passer la fenêtre depuis une situation de fermeture à une situation d'ouverture en faisant décrire à la partie initialement inférieure de l'ouvrant un arc de cercle dans l'espace situé au-dessus du plan supérieur du dormant, ce mécanisme comprenant au moins, de chaque côté de la fenêtre, un pivot horizontal, une ferrure solidaire du dormant et une ferrure solidaire de l'ouvrant, le dormant comportant, dans sa moitié supérieure, une partie d'étanchéité destinée à être serrée de bas en haut par l'ouvrant, et l'ouvrant comportant, dans sa moitié inférieure en position de fermeture, une partie d'étanchéité destinée à être serrée de haut en bas sur le dormant, lesdites ferrures maintenant l'axe du pivot dans une position constamment fixe à la fois par rapport à l'ouvrant et au dormant, pendant l'ouverture ou la fermeture de la fenêtre, le pivot étant au-dessus du plan supérieur de l'ouvrant quand celui-ci est fermé.

Il est connu depuis fort longtemps de disposer, sur un toit en pente, une fenêtre dont le vitrage est sensiblement parallèle au toit, cette fenêtre pouvant pivoter autour d'un axe horizontal situé plus haut que la partie supérieure du vitrage. L'étanchéité est obtenue en faisant reposer le vitrage, ou l'ouvrant, en menuiserie (métallique ou en bois) qui l'entoure sur un cadre, ou dormant, fixé au toit. Ce dispositif simple présente l'inconvénient que la face extérieure du vitrage est difficilement accessible, si bien qu'on doit le plus souvent compter sur la pluie, le vent ou la neige pour opérer la plus grande part ou la totalité de son nettoyage, se qui se révèle insuffisant dans les zones à fort dépôt de poussières grasses, comme les zones urbaines.

On a proposé divers systèmes pour rendre la face externe accessible de l'intérieur, en plaçant l'axe de pivotement non pas vers la partie supérieure de l'ouvrant mais sensiblement à mi-hauteur de celui-ci, et en prévoyant que l'ouvrant peut pivoter autour de cet axe d'envriron 180°, ce qui amène la face extérieure de la fenêtre à être tournée vers l'intérieur du bâtiment, le haut en bas. L'etanchéité pose alors un problème particulier. En effet, dans sa partie inférieure, en position de fermeture, l'ouvrant repose sur le dormant comme dans la technique traditionnelle, mais dans la partie supérieure, on doit prévoir que le dormant passe au-dessus de l'ouvrant, et celui-ci est serré contre le dormant par une pression du bas vers le haut. Il résulte de cela qu'il y a une discontinuité au niveau de l'axe de pivotement, d'où des défauts d'étanchéité auxquels on a proposé de remédier par divers systèmes tels, par exemple, que celui qui consiste à faire déplacer le pivot, solidaire de l'ouvrant, le long d'une came fixe par rapport au dormant.

On a aussi proposé dans le DE-A-2.404.054 un système qui comprend trois ferrures et deux pivots: une première ferrure solidaire du dormant, une ferrure inter- médiare montée à pivot sur la première ferrure, et une troisième ferrure solidaire de l'ouvrant, et qui pivote par rapport à la pièce intermédiaire autour d'un axe qui est différent de celui du pivot qui relie la première pièce à la pièce intermédiaire, ce second mouvement de pivotement est obtenu grâce à des parties de pièces complémentaires en forme d'arc de cercle.

De tels systèmes sont compliqués et délicats à réaliser, ce qui grève le prix de revient de l'ensemble.

On a aussi proposé (DE-C-925 073, et DE-A-2 102 937) des systèmes plus simples, à pivot fixe, où ce pivot est placé sensiblement à mi-hauteur de l'ouvrant. Les systèmes proposés ont l'inconvénient que lors, de l'ouverture, la pièce d'étanchéité portée par l'ouvrant, vient buter contre celle qui est portée par le dormant, si bien que la rotation ne dépasse guère 90°. De ce fait, le nettoyage de la face extérieure du vitrage est souvent malaisé.

Dans une fenêtre du type énoncé plus haut, conformément à l'invention, l'extrémité inferi- eure de la partie d'étanchéité du dormant avance au-delà du plan perpendiculaire au plan supérieur du dormant et passant par le pivot, en passant au-dessus de celui-ci, alors que la partie d'étanchéité de l'ouvrant passe sous le pivot et se trouve à une distance de l'axe du pivot plus grande que celle de l'extrémité inférieure de la partie d'étanchéité du dormant, cependant l'ensemble formé par le dormant et la ferrure qui en est solidaire présente une échancrure ouverte vers la partie inférieure du toit et dimensionnée pour constituer un logement pour l'extrémité supérieure de la partie d'étanchéité de l'ouvrant quand la fenêtre est en position fermée alors que l'ensemble formé par l'ouvrant et la ferrure qui en est solidaire présente une échancrure qui, lorsque l'ouvrant est en position renversée, est ouverte en direction de la partie supérieure du toit, et qui est dimensionnée pour constituer un logement pour l'extrémité inférieure de la partie d'étanchéité du dormant.

Suivant une réalisation préférée, au moins la partie d'étanchéité solidaire du dormant est prolongée, au-delà de son extrémité inférieure, par une pièce de protection ou cache qui se dirige vers le bas et présente une fente permettant le passage de la ferrure solidaire de l'ouvrant.

La présente invention va être expliquée plus en détail en s'aidant de la figure jointe, qui est une coupe dans un plan vertical de la région d'un mécanisme selon l'invention, décrit à titre d'example non limitatif, l'étendue de la protection étant déterminée par la teneur des revendications.

La fenêtre décrite à la figure comprend un dormant 1 en forme de cadre rectangulaire, en bois ou autre matériau isolant, dans lequel est monté à pivot l'ouvrant 2, de préférence du même matériau. Le dormant 1 presénte à sa partie inférieure une surface plane dirigée vers l'extérieur et sur laquelle vient porter la partie d'étanchéité 3 de l'ouvrant 2. A sa partie supérieure, le dormant présente une partie d'étanchéité 4, avançant vers le centre de la fenêtre, et contre laquelle vient porter la surface extérieure de l'ouvrant 2.

Les parties d'étanchéite 3 et 4 peuvent être en métal ou en matière plastique résistant à la corrosion, et sont rapportées sur le dormant 1 ou l'ouvrant 2.

Le pivot 5, dont le rôle est de supporter l'ouvrant 2 tout en permettant son pivotement par rapport au dormant 1, est constitué par une vis horizontale spéciale qui présente deux méplats et qui est immobilisée par un écrou-frein. Il coopère avec une ferrure 6 solidaire du dormant 1 et une ferrure 7, solidaire de l'ouvrant 2. Ces deux ferrures 6 et 7 sont constituées par des fers plats découpés sensiblement en forme de U, de dessin identique, à l'exception du fait que l'une des branches d'une des ferrures comporte un perçage oblong pour coopérer avec les méplats du pivot 5 et l'immobiliser, alors que l'autre ferrure comporte, au même endroit, un perçage circulaire pour permettre la rotation du pivot 5. L'autre branche de chaque ferrure comporte des perçages pour les vis de fixation 8 sur l'ouvrant 2 ou sur le dormant 1. Des rondelles de freinage sont prévues pour permettre d'immobiliser l'ouvrant 2 dans ta position choisie, et leur force de freinage peut être réglée en agissant sur l'écrou-frein.

La figure permet d'expliquer le fonctionnement du méchanism. Sur cette figure l'ouvrant 2 est représenté en traits pleins dans la position de fermeture et en tirets dans la position d'ouverture.

Elle montre le dormant 1 portant sa pièce d'étanchéité 4 et la ferrure 6, un cache 10 prolonge la pièce d'étanchéité 4 vers le bas et il comporte une fente verticale pour le passage de la ferrure 7 solidaire de l'ouvrant 2. En position de fermeture, la ferrure 7 est dans la même position que la ferrure 6, et la partie d'étanchéité 3 de l'ouvrant 2 est en dessous de l'axe de pivotement. Elle se termine dans un plan perpendiculaire au plan de la fenêtre et passant par l'axe. Elle pourrait se prolonger au-delà de ce plan à condition de s'incurver vers le haut de façon à ne pas venir forcer sur le dormant 1 lors de l'ouverture. Cette partie d'étanchéité 3 est à une distance D de l'axe de pivot 5, supérieur à celle, d,où se trouve l'extrémité 9 de la partie d'étanchéité 4 du dormant 1, on va voir pourquoi.

Quand l'ouvrant est en position renversée de 180°, la ferrure 7 vient en 7', et la partie d'étanchéité 3 vient en 3'. On voit que pour atteindre cette position, l'extrémité de la partie d'étanchéité 3 décrit un demi-cercle dont le rayon est supérieur à d, tous les autres points de la partie d'étanchéité décrivant des demi-cercles plus grands si bien que les deux parties d'étanchéité ne peuvent venir en contact au cours du mouvement. Par ailleurs, à la fin du mouvement, l'extrémité 9 de la partie d'étanchéité 4 vient se loger entre le pivot 5 et le corps de l'ouvrant 2. Il convient donc que la ferrure 7 soit en forme de U assez profond pour permettre cette position. Il n'est d'ailleurs pas nécessaire que la ferrure soit en forme de U, elle pourrait être en forme de L ou de Z, mais il est essential que l'ensemble formé par l'ouvrant 2 et la ferrure 7 constitue une échancrure de profondeur suffisante pour que l'extrémité 9 de la partie d'étanchéité 4 puisse s'y loger, de même que l'ensemble formé par le dormant 1 et la ferrure 6 constitué une échancrure ouverte vers le bas de profondeur suffisante pour que l'extrémité de la partie d'étanchéité 3 puisse s'y loger.

Il est avantageux que l'extrémité 9 de la partie d'étanchéite 4 soit le plus bas possible, afin de protéger le pivot 5 et de limiter les risques de fuite; toutefois, une augmentation de la distance d entraîne une augmentation du porte-à-faux des ferrures 6 et 7, donc une diminution de la rigidité. Il peut donc être avantageux, dans le cas du toit à faible pente, de compléter la protection en prévoyant des garnitures d'étanchéité souples le long de la fente du cache 10, ces garnitures s'écartant au passage de la ferrure 7 et se refermant ensuite.

Sur la figure, on a représenté les parties d'étanchéité 3 et 4, avec un tracé rectiligne. Il est possible, pour des raisons d'esthétique ou d'étanchéité, d'incurver l'extrémité supérieure de la partie d'étanchéité 3 vers le haut, et l'éxtrémité inférieure 9 de la partie d'étanchéité 4 vers le bas. Toutefois, une telle incurvation doit être limitée pour ne pas obliger à un affaiblissement excessif de la ferrure, dont la forme devrait être modifiée en conséquence.

## Revendications

1. Fenêtre étanche pour toit en pente, comportant un dormant (1) destiné à être fixé sur le toit, un ouvrant (2) destiné à porter le vitrage, et un mécanisme permettant à l'ouvrant (2) de pivoter par rapport au dormant (1) autour d'un axe horizontal situé dans leur région centrale, ce pivotement faisant passer la fenêtre depuis une situation de fermeture à une situation d'ouverture en faisant décrire à la partie initialement inférieure de l'ouvrant (2) un arc de cercle dans l'espace situé au-dessus du plan supérieur du dormant (1), ce mécanisme comprenant au moins, de chaque côté de la fenêtre, un pivot horizontal (5), une ferrure (6) solidaire du dormant (1) et une ferrure (7) solidaire de rouvrant (2), le dormant (1) comportant, dans sa moitié supérieure, une partie d'étanchéité (4) destinée à être serrée de bas en haut par l'ouvrant (2), et l'ouvrant (2) comportant dans sa moitié inférieure en position de fermeture, une partie d'étanchéité (3) destinée à être serrée de haut en bas sur le dormant (1), lesdites ferrures (6, 7) maintenant l'axe du pivot (5) dans une position constamment fixe à la fois par rapport à l'ouvrant (2) et au dormant (1), pendant l'ouverture ou la fermeture de la fenêtre, le pivot (5) étant au-dessus du plan supérieur de l'ouvrant (2) quand celui-ci est fermé, caractérise en ce que l'extrémité inférieure (9) de la partie d'étan- chéite (4) du dormant (1) avance au-delà du plan perpendiculaire au plan supérieur du dormant (1) et passant par le pivot (5), en passant au-dessus de celui-ci, alors que la partie d'étanchéité (3) de l'ouvrant (2) passe sous le pivot (5) et se trouve à une distance de l'axe du pivot (5) plus grande que celle de l'extrémité inférieure (9) de la partie d'étanchéite (4), du dormant (1), et en ce que l'ensemble formé par le dormant (1) et la ferrure (6) qui en est solidaire présente une échancrure ouverte vers la partie inférieure du toit et dimensionnée pour constituer un logement pour l'extrémité supérieure de la partie d'étanchéité (3) de l'ouvrant (2) quand la fenêtre est en position fermée alors que l'ensemble formé par l'ouvrant (2) et la ferrure (7) qui en est solidaire présente une échancrure qui, lorsque l'ouvrant (2) est en position renversée, est ouverte en direction de la partie supérieure du toit, et qui est dimensionnée pour constituer un logement pour l'extrémité inférieure (9) de la partie d'étanchéité (4) du dormant (1).

2. Fenêtre selon la revendication 1, caractérisé en ce qu'au moins la partie d'étanchéité (4) solidaire du dormant (1) est prolongée, au-delà de son extrémité inférieure (9), par une pièce de protection ou cache (10) qui se dirige vers le bas et présente une fente permettant le passage de la ferrure (7) solidaire de l'ouvrant (2).

## Claims

1. A tight window for a sloping roof, including a frame (1) to be secured to said roof, a leaf (2) for carrying the glazing, and a mechanism whereby said leaf (2) is pivotally movable with respect to said frame (1) about a horizontal axis located in their central region, such pivotal motion causing passage of the window from a closed position to an opened position by causing the initially lower portion of said leaf (2) to move along an arc of a circle within the space lying above the upper plane of said frame (1), said mechanism including at least, on each side of the window, a horizontal pivot (5), a fish-plate (6) integral with said frame (1) and a fish-plate (7) integral with said leaf (2), said frame (1) comprising, in its upper half, a sealing portion (4) intended to be pressed downwardly by said leaf (2), and said leaf (2) comprising, in its lower half in said closed position, a sealing portion (3) intended to be pressed upwardly against said frame (1), said fish-plates (6,7) keeping the axis of said pivot (5) in a constantly fixed position with respect both to said leaf (2) and to said frame (1), during the opening or closing movement of said window, said pivot (5) lying above the upper plane of said leaf (2) when the latter is closed, characterized in that the lower end (9) of said sealing portion (4) of said frame (1) projects beyond the plane which is perpendicular to the upper plane of said frame (1) and intersects said pivot (5), by passing above the latter, while the sealing portion (3) of said leaf (2) passes below said pivot (5) and has a spacing to the axis of said pivot (5) larger than that of the lower end (9) of said sealing portion (4) of the leaf (1), and in that the assembly formed by said frame (1) and the fish-plate (6) integral therewith has a notch opening towards the lower portion of the roof and so dimensioned as to constitute a recess housing the upper end of the sealing portion (3) of said leaf (2) when the window is in its closed position, while the assembly formed by said leaf (2) and the fish-plate (7) integral therewith has a notch which, when said leaf (2) is in the inverted position, opens towards the upper portion of the roof, and is so dimensioned as to constitute a recess for housing the lower end (9) of said sealing portion (4) of the frame (1).

2. A window according to claim 1, characterized in that at least that seal portion (4) which is integral with the frame (1) is prolonged, beyond its lower end (9), by a protector member or mask (10) which extends downwards and has a slot to allow passage of the fish-plate (7) which is integral with said leaf (2).

## Patentansprüche

1. Dichtes Fenster für schräge Dächer, bestehend aus einem auf dem Dach zu befestigenden Rahmen (1), aus einem Fensterflügel (2), der die Verglasung trägt, und aus einem Mechanismus, der das Verschwenken des Fensterflügels (2) in bezug auf den Rahmen (1) um eine horizontale Achse ermöglicht, die im mittleren Rahmenbereich angeordnet ist, wobei dieses Schwenklager das Fenster aus einer geschlossenen Stellung in eine geöffnete Stellung gelangen läßt, indem der anfänglich unten befindliche Teil des Fensterflügels (2) einen Kreis in dem Raum beschreibt, der sich oberhalb der oberen Fläche des Rahmens (1) befindet, wobei der Mechanismus an jeder Seite des Fensters zumindest aus einer horizontalen Schwenkachse (5), einem am Rahmen (1) befestigten Beschlag (6) und einem am Fensterflügel (2) befestigten Beschlag (7) besteht, wobei der Rahmen (1) in seiner oberen Hälfte einen Dichtungsteil (4) aufweist, gegen den der Fensterflügel (2) von unten nach oben andrückbar ist, wobei der Fensterflügel (2) in seiner bei Schließstellung unteren Hälfte einen Dichtungsteil (3) aufweist, der von oben nach unten auf den Rahmen (1) drückbar ist, und wobei die Beschläge (6, 7) die Schwenkachse (5) in einer gleichbleibend festen Position im Verhältnis zum Fensterflügel (2) und zum Rahmen (1) halten, wobei sich die Scwenkachse (5) oberhalb der oberen Ebene des Fensterflügels (2) befindet, wenn dieser geschlossen ist, dadurch gekennzeichnet, daß das untere Ende (9) des Dichtungsteils (4) des Rahmens (1) über die Ebene hinaus vorsteht; die senkrecht zur oberen Ebene des Rahmens (1) liegt und durch die Schwenkachse (5) verläuft, wobei der Dichtungsteil (4) oberhalb der Schwenkachse (5) verläuft, während der Dichtungsteil (3) des Fensterflügels (2) unterhalb der Schwenkachse (5) verläuft und sich in einem größeren Abstand zur Schwenkachse (5) befindet als das untere Ende (9) des Dichtungsteils (4) des Rahmens (1), und daß der durch den Rahmen (1) und den an ihm befestigten Beschlag (6) gebildete Aufbau einen Ausschnitt hat, der zum unteren Teil des Daches hin offen und so dimensioniert ist, daß er eine Aufnahme für das obere Ende des Dichtungsteils (3) des Fensterflügels (2) bildet, wenn sich das Fenster in geschlossener Stellung befindet, während der durch den Fensterflügel (2) und den an ihm befestigten Beschlag (7) gebildete Aufbau einen Ausschnitt hat, der, sobald sich der Fensterflügel (2) in der umgeschwenkten Stellung befindet, in Richtung auf den oberen Teil des Daches offen und so dimensioniert ist, daß er eine Aufnahme für das untere Ende (9) des Dichtungsteils (4) des Rahmens (1) bildet.

2. Fenster nach Anspruch 1, dadurch gekennzeichnet, daß zumindest der mit dem Rahmen (1) verbundene Dichtungsteil (4) über sein unteres Ende (9) hinausgehend durch einen Schutz- oder Hüllteil (10) verlängert ist, der sich nach unten erstreckt und einen Spalt aufweist, der den Durchtritt des am Fensterflügel (2) befestigten Beschlags (7) zuläßt.
